# EUROPÄISCHE PATENTANMELDUNG

(11) **EP 3 858 488 A1**
(43) Veröffentlichungstag der Anmeldung: **04.08.2021**
(21) Anmeldenummer: 21154475.4
(22) Anmeldetag: 01.02.2021
(51) Int. Cl.: B02C 19/00, B02C 13/284, B02C 13/286

(54) **HAMMERMÜHLE**

(30) Priorität: 03.02.2020 DE 102020102607
(71) Anmelder: Albert Hoffmann GmbH, 52249 Eschweiler (DE)
(72) Erfinder: Hoof, Frank, 52249 Eschweiler (DE)
(74) Vertreter: Bauer, Dirk

(57) **Zusammenfassung**

Offenbart ist eine Hammermühle (1) mit einer Beschickungseinrichtung (4) zum Beschicken eines Arbeitsraums (5) im Innern der Hammermühle (1) mit einem Mahlgut, der an einer Oberseite mit einem Deckenrost (12) aus Manganstahl abgedeckt ist und an den ein Auswurfschacht (10) für aus dem Arbeitsraum (5) durch den Deckenrost (12) ausgeworfene Stücke des Mahlguts anschließt, wobei in dem Arbeitsraum (5) ein Rotor mit einer Mehrzahl beweglicher Hämmer um eine horizontale Achse (7) rotierbar gelagert ist, die das Mahlgut zerkleinern und durch den Arbeitsraum (5) fördern, und wobei der Deckenrost (12) zu dem Auswurfschacht (10) gewölbt ist.

Um den Anwendungsbereich der Hammermühle (1) zu erweitern wird vorgeschlagen, dass die Wölbung einen Kreisbogen um eine Kante (14) des Arbeitsraums (5) beschreibt.

## Beschreibung

Die Erfindung betrifft eine Hammermühle mit einer Beschickungseinrichtung zum Beschicken eines Arbeitsraums im Innern der Hammermühle mit einem Mahlgut, der an einer Oberseite mit einem Deckenrost abgedeckt ist und an den ein Auswurfschacht für aus dem Arbeitsraum durch den Deckenrost ausgeworfene Stücke des Mahlguts anschließt, wobei in dem Arbeitsraum ein Rotor mit einer Mehrzahl beweglicher Hämmer um eine horizontale Achse rotierbar gelagert ist, die das Mahlgut zerkleinern und durch den Arbeitsraum fördern und wobei der Deckenrost zu dem Auswurfschacht gewölbt ist.

Solche Hammermühlen sind beispielsweise aus DE 32 34 298 A1 bekannt und kommen insbesondere in der Verwertung von großformatigem Mahlgut zum Einsatz, das aus einem Materialmix besteht, wie beispielsweise ganzen Fahrzeugkarosserien oder Elektroschrotte: Das Mahlgut wird in der Hammermühle zerkleinert, die entstehenden Stücke des Mahlguts werden im weiteren Verarbeitungsprozess in materialreine Fraktionen sortiert.

Der Deckenrost über dem Arbeitsraum besteht meist aus Manganstahl (auch: Mangalloy oder Hadfield-Stahl) mit einem Mangangehalt von um die 13 % und weist Kantenlängen zwischen 0,8 und 3 m und eine Dicke von 5 bis 30 cm auf.

Im Betrieb der bekannten Hammermühlen lagern sich durch den Deckenrost ausgeworfene Stücke des Mahlguts teilweise oben auf dem Deckenrost ab. Dies trifft insbesondere auf Teile mit einer geringen Dichte (Kunststoffe, Kunststoffschaummaterial, etc.) zu sowie auf die Bereiche des Deckenrosts zu, in denen die zerkleinerten Teile mit vergleichsweise niedriger kinetischer Energie auf den Deckenrost auftreffen bzw. durch diesen hindurchtreten und deshalb nicht den Weg in den Auswurfschacht "schaffen". Insbesondere Metallstücke aus dem Mahlgut werden durch die mechanische Beanspruchung in der Hammermühle teilweise bis zur Weißglut erhitzt. Wenn solche heißen Metallstücke auf textil- oder kunststoffhaltige Ablagerungen auf dem Deckenrost treffen, entsteht dort ein hohes Brandrisiko.

Die Wölbung vermindert gegenüber einem ebenen Deckenrost die Neigung zur Anlagerung von ausgeworfenen Stücken des Mahlguts auf dem Deckenrost der erfindungsgemäßen Hammermühle. Außerdem wird der Durchtritt des zerkleinerten Materials durch den Deckenrost über dessen gesamter Fläche verbessert. Die konvexe Fläche des Deckenrosts ist dem Auswurfschacht und die konkave Fläche des Deckenrosts dem Arbeitsraum zugewandt.

Im Hintergrund der Erfindung offenbaren DE196 093 47 A1, DE 198 357 96 A1 und DE 197 12 587 A1 Hammermühlen mit geradem Deckenrost. In solchen Hammermühlen ist die Durchtrittsrate auf der dem Auswurfschacht abgewandten Seite schlecht, wodurch dort Ablagerungen begünstigt werden.

### Aufgabe

Der Erfindung liegt die Aufgabe zugrunde, den Anwendungsbereich der Hammermühle zu erweitern.

### Lösung

Ausgehend von den bekannten Hammermühlen wird nach der Erfindung vorgeschlagen, dass die Wölbung einen Kreisbogen um eine Kante des Arbeitsraums beschreibt. Um dieselbe Kante kann dann ein Bauelement in dem Arbeitsraum derart schwenkbar angebracht werden, dass es in jeder Stellung einen gleichbleibenden möglichst geringen Abstand zu dem Deckenrost aufweist. Es handelt sich bei dieser Kante vorzugsweise um diejenige horizontal verlaufende, die einer Beschickungseinrichtung zugewandt ist.

Insbesondere kann in einer solchen erfindungsgemäßen Hammermühle eine Rostklappe für den Auswurfschacht um die Kante schwenkbar angebracht sein. Eine solche erfindungsgemäße Hammermühle ermöglicht - durch Schließen der Klappe - auch den Betrieb ohne Auswurf von Stücken des Mahlguts in den Auswurfschacht.

Vorzugsweise ist in einer erfindungsgemäßen Hammermühle der Deckenrost an einer dem Auswurfschacht abgewandten Unterseite, insbesondere eine in einem Vertikalschnitt durch zwei gegenüberliegende Endpunkte des Deckenrosts verlaufende Sehne, gegen die Horizontale zu dem Auswurfschacht hin geneigt. Die Oberseite des Deckenrosts ist in einer solchen Hammermühle an jeder Stelle zum Auswurfschacht geneigt, so dass ausgeworfene Stücke des Mahlguts, die den Deckenrost durchdringen, unter der Schwerkraft immer in den Auswurfschacht abfallen. Eine solche Neigung des Deckenrosts ist aus DE196 093 47 A1 und aus DE 198 357 96 A1 bekannt, allerdings ohne Wölbung.

Vorzugsweise ist in einer solchen erfindungsgemäßen Hammermühle der Deckenrost an der Unterseite um mindestens 10, vorzugsweise 20, weiter vorzugsweise 30 ° gegen die Horizontale geneigt. An einem derart geneigten Deckenrost ist die dauerhafte Anlagerung von ausgeworfenen Stücken des Mahlguts auf dem Deckenrost praktisch ausgeschlossen.

Vorzugsweise weist in einer erfindungsgemäßen Hammermühle der Deckenrost mindestens abschnittsweise eine Wabenstruktur auf. Die Wabenstruktur verbessert die Elastizität und Stabilität des Deckenrosts und führt zu einer hohen Dichte des Mahlguts.

Vorzugsweise weist eine erfindungsgemäße Hammermühle eine Aufnahmeeinrichtung für einen ebenen Rost zwischen dem Rotor und dem Deckenrost auf. Je nach Anwendungsfall der erfindungsgemäßen Hammermühle kann dann der gewölbte Deckenrost durch den ebenen Rost ersetzt werden.

Vorzugsweise weist eine erfindungsgemäße Hammermühle einen Bodenrost oder eine geschlossene Bodenplatte (jeweils vorzugsweise zusammengesetzt aus mehreren Teilstücken) auf, der den Arbeitsraum unter dem Rotor abschließt. Aus einer erfindungsgemäßen Hammermühle mit Bodenrost können Stücke des Mahlguts abhängig von ihrer Größe auch durch den Bodenrost unter dem Rotor aus dem Arbeitsraum dringen.

Vorzugsweise weist eine erfindungsgemäße Hammermühle eine Abluftabsaugeinrichtung oben an dem Auswurfschacht auf. Im Betrieb einer solchen erfindungsgemäßen Hammermühle entstehende Stäube und Gase können dann gezielt aus dem Arbeitsraum ausgetragen und separat behandelt werden.

Erfindungsgemäß wird weiterhin ein Oberteil für eine solche Hammermühle vorgeschlagen, das den Deckenrost trägt und nur mittels Schraub-, Steck- und/oder Klemmverbindungen lösbar mit einem Unterteil der Hammermühle verbunden ist (gegebenenfalls mit hydraulischer Unterstützung). Eine Hammermühle mit einem solchen erfindungsgemäßen Oberteil vereinfacht sowohl den Zugang zum Arbeitsraum und den Austausch von beschädigten oder verschlissenen Bauteilen wie Rotor oder Deckenrost, als auch die wahlweise Nutzung unterschiedlicher Oberteile - beispielsweise mit oder ohne Rostklappe, Deckenrost oder Absaugeinrichtung.

Im Betrieb einer erfindungsgemäßen Hammermühle werden vorzugsweise anschließend in einer Sortiervorrichtung die Stücke des Mahlguts nach stofflichen Merkmalen, beispielsweise in Bezug auf Dichte, Form und Magnetisierbarkeit in Fraktionen mit jeweils gleichen stofflichen Merkmalen mechanisch getrennt.

### Ausführungsbeispiel

Die Erfindung wird nachfolgend anhand eines Ausführungsbeispiels erläutert. Es zeigen
- Fig. 1: eine erfindungsgemäße Hammermühle,
- Fig. 2a-c: jeweils ein Oberteil der Hammermühle mit unterschiedlichen Stellungen einer Rostklappe und
- Fig, 3:: einen gewölbten Deckenrost mit Wabenstruktur.

Das in Figur 1 gezeigte erfindungsgemäße Hammermühle 1 weist ein Unterteil 2 und ein Oberteil 3, sowie eine Beschickungseinrichtung 4 auf. Eine Linie L, die eine Unterseite eines alternativ zu dem Deckenrost 12 einsetzbaren ebenen Rostes bildet, markiert eine Trennungslinie zwischen Unterteil 2 und Oberteil 3.

In dem Unterteil 2 ist ein Arbeitsraum 5 ausgebildet, der nach unten mit einem Bodenrost 6 abschließt. Über dem Bodenrost 6 ist eine Mehrzahl nicht dargestellter beweglicher Hämmer an einem um eine horizontal verlaufende Achse 7 rotierbar gelagerten Rotor angeordnet. Von der Beschickungseinrichtung 4 führt eine Rutsche 8 in den Arbeitsraum 5. Der Arbeitsraum 5 ist in dem Unterteil 2 nach oben offen und durch eine Trennwand 9 von einem vertikal verlaufenden Auswurfschacht 10 getrennt ist.

Das Oberteil 3 überdeckt den Arbeitsraum 5 und den Auswurfschacht 10 und weist eine Rostklappe 11 für den Arbeitsraum 5, einen aus Manganstahl bestehenden Deckenrost 12 und einen Kamin 13 einer im Übrigen nicht dargestellten aber bekannten Abluftabsaugeinrichtung auf. Die Rostklappe 11 ist über dem Arbeitsraum 5 der Trennwand 9 gegenüber an einer Kante 14 des Arbeitsraums 5 schwenkbar angeordnet. In der in Figur 2a dargestellten geschlossenen, im Wesentlichen waagrechten Stellung verschließt die Rostklappe 11 den Arbeitsraum 5.

Der Deckenrost 12 schließt in dem Oberteil 3 an die Trennwand 9 an. Eine dem Arbeitsraum 5 zugewandte Unterseite 15 des Deckenrosts 12 folgt einem Kreisbogen 16, den die Vorderkante 17 der Rostklappe 11 um die Kante 14 des Arbeitsraums 5 beschreibt. Mit einem Mantelsegment M der Rostklappe 11 verschließt diese die dem Arbeitsraum 5 zugewandte Innenseite des gewölbten Deckenrosts 12, so dass weiterhin eine Entstaubung möglich ist. Die Rostklappe 11, das Mantelsegment M sowie die Rückwand R bilden zusammen mit nicht dargestellten sektorförmigen Stirnwänden ein zylindersegmet-förmiges geschlossenes Gehäuse. In der in Figur 2c dargestellten geöffneten, um etwa 50 ° nach oben verschwenkten Stellung der Rostklappe 11 trennt der Deckenrost 12 den (nun nach oben vergrößerten) Arbeitsraum 5 vom Auswurfschacht 10. Entsprechend ist der Deckenrost 12 an seiner Unterseite 15 um etwa 40 ° gegen die Horizontale geneigt.

Der Deckenrost 12 weist eine im Wesentlichen konstante Dicke 18 und eine Wabenstruktur mit wabenformigen Durchbrüchen 19 auf, wie sich insbesondere aus Figur 3 ergibt. An seiner dem Auswurfschacht 10 zugewandten Seite 20 weist der Deckenrost 12 einen Stützbereich 21 zum Abstützen an der Trennwand 9 auf, in dem keine Durchbrüche 19 ausgebildet sind.

Die erfindungsgemäße Hammermühle 1 wird z.B. eingesetzt zum Zerkleinern von Automobilkarosserien oder Elektroschrotte als Mahlgut: Das Mahlgut wird aus der Beschickungseinrichtung 4 über die Rutsche 8 in den Arbeitsraum 5 aufgegeben und dort von den Hämmern zerschlagen und zugleich weiter gezogen.

Die Stücke des Mahlguts werden von den Hämmern mitgerissen und nach oben geschleudert. Bei geschlossener Rostklappe 11 prallen die Stücke von dieser ab und fallen zurück in den Arbeitsraum 5. Dort werden sie solange weiter zerkleinert, bis sie durch den Bodenrost 6 hindurch in einen nicht dargestellte Auffangrinne unter der Hammermühle 1 fallen.

Bei geöffneter Rostklappe 11 prallen die Stücke zumindest teilweise derart von der Rostklappe 11 ab, dass sie durch die Durchbrüche 19 in dem Deckenrost 12 dringen und in dem Auswurfschacht 10 nach unten aus der Hammermühle 1 hinaus wiederum in einen nicht dargestellten Auffangrinne fallen.

Im Mahlprozess entstehende Stäube und Gase werden von der Abluftabsaugeinrichtung über den Kamin 13 aus dem Auswurfschacht 10 abgesaugt, die in den Auffangrinnen gesammelten Stücke des Mahlguts werden in einer nicht dargestellten Sortiervorrichtung nach Dichte, Farbe und Magnetisierbarkeit in eisenmetallische, nichteisenmetallische und nichtmetallische Fraktionen getrennt, die dann weiter verwendet werden können.

### In den Figuren sind

- 1: Hammermühle
- 2: Unterteil
- 3: Oberteil
- 4: Beschickungseinrichtung
- 5: Arbeitsraum
- 6: Bodenrost
- 7: Achse
- 8: Rutsche
- 9: Trennwand
- 10: Auswurfschacht
- 11: Rostklappe
- 12: Deckenrost
- 13: Kamin
- 14: Kante
- 15: Unterseite
- 16: Kreisbogen
- 17: Vorderkante
- 18: Dicke
- 19: Durchbruch
- 20: Seite
- 21: Stützbereich

- L: Linie
- M: Mantelsegment
- R: Rückwand

## Patentansprüche

1. Hammermühle (1) mit einer Beschickungseinrichtung (4) zum Beschicken eines Arbeitsraums (5) im Innern der Hammermühle (1) mit einem Mahlgut, der an einer Oberseite mit einem Deckenrost (12) abgedeckt ist und an den ein Auswurfschacht (10) für aus dem Arbeitsraum (5) durch den Deckenrost (12) ausgeworfene Stücke des Mahlguts anschließt, wobei in dem Arbeitsraum (5) ein Rotor mit einer Mehrzahl beweglicher Hämmer um eine horizontale Achse (7) rotierbar gelagert ist, die das Mahlgut zerkleinern und durch den Arbeitsraum (5) fördern, und wobei der Deckenrost (12) zu dem Auswurfschacht (10) gewölbt ist, ***dadurch gekennzeichnet, dass*** die Wölbung einen Kreisbogen (16) um eine Kante (14) des Arbeitsraums (5) beschreibt.

2. Hammermühle (1) nach dem vorgenannten Anspruch, ***gekennzeichnet durch*** eine um die Kante (14) schwenkbare Rostklappe (11) für den Auswurfschacht (10).

3. Hammermühle (1) nach einem der vorgenannten Ansprüche, ***dadurch gekennzeichnet, dass*** der Deckenrost (12) an einer Unterseite (15) gegen die Horizontale zu dem Auswurfschacht (10) geneigt ist.

4. Hammermühle (1) nach dem vorgenannten Anspruch, ***dadurch gekennzeichnet, dass*** der Deckenrost (12) an der Unterseite (15) um mindestens 10 ° gegen die Horizontale geneigt ist.

5. Hammermühle (1) nach einem der vorgenannten Ansprüche, ***dadurch gekennzeichnet, dass*** der Deckenrost (12) mindestens abschnittsweise eine Wabenstruktur aufweist.

6. Hammermühle nach einem der vorgenannten Ansprüche, ***gekennzeichnet durch*** eine Aufnahmeeinrichtung für einen ebenen Rost zwischen dem Rotor und dem Deckenrost (12).

7. Hammermühle (1) nach einem der vorgenannten Ansprüche, ***gekennzeichnet durch*** einen Bodenrost (6), der den Arbeitsraum (5) unter dem Rotor abschließt.

8. Hammermühle (1) nach einem der vorgenannten Ansprüche, ***gekennzeichnet durch*** eine Abluftabsaugeinrichtung (13) oben an dem Auswurfschacht (10).

9. Oberteil (3) für eine Hammermühle (1) nach einem der vorgenannten Ansprüche, ***dadurch gekennzeichnet, dass*** das Oberteil (3) den Deckenrost (12) und gegebenenfalls eine Aufnahmeeinrichtung für einen ebenen Rost umfasst und nur mittels Schraub-, Steck- und/oder Klemmverbindungen lösbar mit dem Unterteil (2) verbunden ist.
